# FASCICULE DE BREVET EUROPEEN

(11) **EP 2 248 950 B1**
(45) Date de publication et mention de la délivrance du brevet: **18.04.2012**
(21) Numéro de dépôt: 10160324.9
(22) Date de dépôt: 19.04.2010
(51) Int. Cl.: E01F 9/014

(54) **Balise de voirie**
Fahrbahnmarkierung
Road sign

(30) Priorité: 29.04.2009 FR 0902086
(43) Date de publication de la demande: 10.11.2010
(73) Titulaire: Nadia Signalisation, 49300 Cholet (FR)
(72) Inventeur: Guedon, Jean-René, 49280 Saint-Leger sous Cholet (FR)
(74) Mandataire: Robert, Jean-Pierre

(56) Documents cités:
- EP-A1- 0 528 326
- EP-A1- 0 905 322
- US-A- 5 860 386
- US-B1- 6 402 422

## Description

La présente invention concerne une balise voirie temporaire comportant un panneau de signalisation vertical en forme de quadrilatère allongé dressé sur un socle amovible et formant lest pour le panneau.

### ARRIERE PLAN DE L'INVENTION

Ce genre de balises existe depuis de nombreuses années et leur géométrie est normalisée.

Les plus récentes sont réalisées en matière plastique, dont le panneau est en forme de coque creuse qui se comporte comme un caisson pratiquement indéformable. A une extrémité, ce panneau se prolonge par une partie triangulaire aboutissant à une pièce massive de section carrée qui permet de planter et d'encastrer la balise dans un socle pesant.

Ces balises sont lourdes et encombrantes ce qui constitue un handicap pour leur entreposage, leur transport et leur manipulation.

Une balise selon la préambule de la revendication 1 est connue de US 6 402 422 B1.

L'invention se propose de pallier cet inconvénient des balises existantes par une structure beaucoup plus légère et empilable, réalisée à partir d'une feuille mince qui néanmoins conserve la raideur nécessaire à un comportement correct de la balise en utilisation notamment en regard de la poussée de l'air résultant du passage des véhicules à proximité de la borne.

### OBJET DE L'INVENTION

C'est ainsi que l'invention a pour objet une balise de voirie formée dans une feuille mince, comportant un panneau sensiblement rectangulaire à une extrémité duquel est implanté un pied d'encastrement dans une embase de maintien, caractérisée en ce que le bord du panneau est à cette extrémité conformé en un premier caisson transversal ouvert sur une face du panneau et en ce que le pied d'encastrement est formé par un deuxième caisson ouvert, perpendiculaire au premier caisson, son ouverture étant tournée du côté de l'autre face du panneau et l'une de ses extrémités croisant le premier caisson sensiblement au milieu de ce dernier.

La partie inférieure de la balise ainsi construite, comporte à la base du panneau une poutre creuse en T qui rigidifie le panneau juste au dessus de son encastrement dans la base qui doit l'accueillir. Cette poutre creuse est en saillie d'un côté du panneau au niveau de la barre du T alors que la jambe est en saillie de l'autre côté du panneau.

Les parois qui sont en saillies du plan du panneau sont avantageusement pourvue d'une dépouille de sorte que les creux d'une face d'une balise peuvent recevoir les reliefs de l'autre face d'une autre balise ; les balises peuvent ainsi s'emboîter les unes dans les autres ce qui réduit considérablement le volume de leur stockage. En outre, formée par un matériau en feuille mince, notamment une matière plastique injectée, elles sont beaucoup plus légères que les balises de ce genre actuellement sur le marché. Leur manutention n'en est que facilitée.

Selon une caractéristique secondaire de l'invention, les bords latéraux du panneau sont bordés par des caissons ouverts de raidissage du panneau pour l'empêcher de fléchir sous l'effet d'une poussée perpendiculaire à son plan. Ces caissons latéraux sont situés comme le pied du panneau avec leur ouverture tournée vers la même face et en saillie par rapport à l'autre face. De la même manière, les côtés de chaque caisson possèdent une dépouille pour permettre l'emboîtement au moins partiel des bords de deux panneaux rassemblés.

D'autres caractéristiques et avantages de l'invention ressortiront de la description donnée ci-après d'un exemple de réalisation de l'invention.

### BREVE DESCRIPTION DES DESSINS

Il sera fait référence aux dessins annexés parmi lesquels :
- la figure 1 est une vue extérieure d'un panneau selon une première face,
- la figure 2 est une vue extérieure de l'autre face de ce panneau.

### DESCRIPTION DETAILLEE DE L'INVENTION

Ainsi, à ces figures on a représenté une balise selon l'invention qui est constituée d'un panneau rectangulaire (il pourrait être trapézoïdal ou de toute autre forme plutôt allongée verticalement en service) 1 situé dans un plan P. Ce panneau possède donc une face 1a, visible sur la figure 1 et une face 1b visible sur la figure 2. L'un des bords 2, le bord supérieur, est équipé d'un retour 2a qui fait rebord en saillie de la face 1a.

Au voisinage de son autre bord, le panneau 1 est conformé en un caisson 3 ouvert semi cylindrique dont la paroi mince, de la même épaisseur que celle du panneau 1, définit une face concave 3a et une face convexe 3b totalement en saillie de la face 1b du panneau. Ce caisson est divisé en deux parties par un deuxième caisson (pied d'encastrement de la balise) ouvert 4 qui possède quant à lui son ouverture (concavité 4a) tournée du côté de la face 1b du panneau 1 et qui est en saillie (surface convexe 4b) de la face 1a du panneau. La section de ce caisson est sensiblement carrée et les ailes 4c et 4d du caisson pénètrent dans la concavité 5a du caisson semi cylindrique 3 en formant une solution de continuité de sa paroi. Les ailes 4c et 4d sont légèrement divergentes en direction de l'ouverture du caisson de sorte qu'il existe une dépouille permettant à la face convexe 4b d'un pied d'être emboîtée dans la surface concave du pied d'une balise voisine accolée par sa face 1b contre la face 1a de la balise en question. De la même manière, la face convexe 3b du caisson semi cylindrique de la balise en question s'emboîte (au moins partiellement) dans la concavité 3a de la balise accolée. On aura prévu à cet effet des rayons de courbure des faces 3a et 3b qui ne soient pas concentriques voire une épaisseur variable de la paroi du premier caisson de manière que l'emboîtement soit le plus profond possible.

La rigidité de la balise est augmentée par la présence de raidisseurs latéraux formés par des caissons ouverts 5 et 6, totalement situés en saillie de la face 1a du panneau, dont l'ouverture est tournée du côté de la face 1b et dont les parois longitudinales sont également en légère dépouille divergente en direction de cette face 1b pour qu'un emboîtement puisse avoir lieu lorsque deux balises sont accolées. Chaque caisson a sa profondeur qui va en diminuant en direction du rebord 2a qui en constitue la cloison de fermeture extrême tandis qu'à l'autre extrémité, le fond du caisson est arrondi en symétrie de la surface concave 3b.

A l'intérieur des différents caissons qui le bordent, le panneau 1 est porteur de bandes ou surfaces colorées et/ou réfléchissantes qui constituent les signaux routiers proprement dits.

Bien entendu, la géométrie de cette balise se prête à une fabrication par injection d'une matière plastique, les convexités et concavités ainsi que les dépouilles étant disposées de manière à permettre un démoulage aisé par ouverture d'un moule en deux parties. D'autres fabrications (par déformation à chaud ou par assemblage) peuvent être également envisagées.

## Revendications

1. Balise de voirie formée dans une feuille mince, comportant un panneau (1) sensiblement rectangulaire, à une extrémité duquel est implanté un pied (4) d'encastrement, **caractérisée en ce que** le bord du panneau (1) est à cette extrémité conformé en un premier caisson transversal (3) ouvert sur une face (1a) du panneau et **en ce que** le pied d'encastrement est formé par un deuxième caisson ouvert (4), perpendiculaire au premier caisson (3), son ouverture (4a) étant tournée du côté de l'autre face (1b) du panneau et l'une de ses extrémités croisant le premier caisson (3) sensiblement au milieu de ce dernier.

2. Balise selon la revendication 1, **caractérisée en ce qu'**elle comporte à la base du panneau (1) une poutre creuse (3,4) en T de rigidification du panneau, en saillie d'un côté (1b) du panneau au niveau de la barre (3) du T alors que la jambe (4) est en saillie de l'autre côté (1a) du panneau.

3. Balise selon la revendication 2, **caractérisée en ce que** les parois qui sont en saillies du plan du panneau sont avantageusement pourvues d'une dépouille de sorte que les creux d'une face d'une balise peuvent recevoir les reliefs de l'autre face d'une autre balise.

4. Balise selon l'une des revendications précédentes, **caractérisée en ce que** les bords latéraux du panneau (1) sont bordés par des caissons ouverts (5,6) de raidissage du panneau.

## Claims

1. A road sign made from a thin sheet and comprising a substantially rectangular panel (1) with an engageable root (4) installed at one end thereof, the sign being **characterized in that** the edge of the panel (1) at said end is shaped to form a first transverse box (3) that is open in one face (1a) of the panel, and **in that** the engageable root is formed by a second open box (4) extending perpendicularly to the first box (3), its opening (4a) facing towards the other face (1b) of the panel, and one of its ends crossing the first box (3) substantially in the middle thereof.

2. A sign according to claim 1, **characterized in that** it includes a hollow T-shaped beam (3, 4) at the base of the panel (1) for stiffening the panel, the beam projecting from one side (1b) of the panel level with the cross-bar (3) of the T-shape while the leg (4) projects from the other side (1a) of the panel.

3. A sign according to claim 2, **characterized in that** the walls that project from the plane of the panel advantageously taper so that the hollows in one face of a sign can receive the projections from the other face of another sign.

4. A sign according to any preceding claim, **characterized in that** the side edges of the panel (1) are bordered by open boxes (5, 6) for stiffening the panel.

## Patentansprüche

1. Straßenbake, die aus einer dünnen Tafel gebildet ist, die eine im Wesentlichen rechteckige Platte (1) umfasst, an deren einem Ende ein Einsteckfuß (4) angebracht ist, **dadurch gekennzeichnet, dass** der Rand der Platte (1) an diesem Ende als ein erster quer verlaufender, auf einer Seite (1a) der Platte offener Kasten (3) ausgebildet ist und dass der Einsteckfuß aus einem zweiten offenen Kasten (4) gebildet ist, der senkrecht zu dem ersten Kasten (3) ist, wobei seine Öffnung (4a) in Richtung der Seite der anderen Fläche (1b) der Platte weist und eines seiner Enden den ersten Kasten (3) im Wesentlichen in der Mitte dieses letztgenannten kreuzt.

2. Bake nach Anspruch 1, **dadurch gekennzeichnet, dass** sie an der Basis der Platte (1) einen hohlen T-Träger (3, 4) zur Versteifung der Platte umfasst, der im Bereich des Querbalkens (3) des T von einer Seite (1b) der Platte vorsteht, während der T-Fuß (4) auf der anderen Seite (1a) der Platte vorsteht.

3. Bake nach Anspruch 2, **dadurch gekennzeichnet, dass** die Wände, die von der Ebene der Platte vorstehen, vorteilhafterweise derart mit einer Formschräge versehen sind, dass die Vertiefungen einer Fläche einer Bake die Erhebungen der anderen Fläche einer anderen Bake aufnehmen können.

4. Bake nach einem der vorhergehende Ansprüche, **dadurch gekennzeichnet, dass** die seitlichen Ränder der Platte (1) von offenen Profilen (5, 6) zur Versteifung der Platte begrenzt sind.
